# EUROPÄISCHE PATENTSCHRIFT

(11) **EP 0 163 892 B1**
(45) Veröffentlichungstag und Bekanntmachung des Hinweises auf die Patenterteilung: **08.02.1989**
(21) Anmeldenummer: 85104853.8
(22) Anmeldetag: 22.04.1985
(51) Int. Cl.: H01R 33/22

(54) **Glühlampenfassung**
Fitting for an incandescent lamp
Douille pour lampe à incandescence

(30) Priorität: 02.06.1984 DE 3420612
(43) Veröffentlichungstag der Anmeldung: 11.12.1985
(73) Patentinhaber: Brökelmann, Jaeger & Busse GmbH & Co, D-59755 Arnsberg (DE)
(72) Erfinder: Henrici, Dieter, Dipl.-Ing., D-5760 Arnsberg 1 (DE); Bothe, Alfred, D-5760 Arnsberg 1 (DE)
(74) Vertreter: Sonnet, Bernd, Dipl.-Ing.

(56) Entgegenhaltungen:
- BE-A- 381 212
- CH-A- 303 816
- DE-C- 274 171
- FR-A- 1 310 933

## Beschreibung

Die Erfindung bezieht sich auf eine Glühlampenfassung aus Isolierstoff mit darin angeordnetem Gewinde für den Lampensockel und mit in den Gewindebereich führenden Kontaktfedern für den elektrischen Anschluss sowie mit im wesentlichen in Fassungslängsrichtung verlaufenden Montagekanälen für mindestens zwei mit ihren Schäften fassungskopfseitig austretende Befestigungsschrauben.

Die Befestigungsschrauben können entweder dazu dienen, die Fassung direkt an einen Fassungsträger anzuschrauben oder sie mit einem Fassungsdom od.dgl. auszurüsten. Bei der gängigen Fassungsgrösse E 27 bereitet die Anordnung der Montagekanäle keine Probleme. Sie können insbesondere innerhalb des vom Gewinde umschriebenen Raumes in der Wandung des Fassungskopfes angebracht werden. Üblicherweise besitzen solche Fassungen zwei Montagekanäle mit einem Stichmass von etwa 18 mm.

Da man bestrebt ist, die vorbereiteten Befestigungsbohrungen an Fassungsträgern für unterschiedlichste Fassungsgrössen einheitlich zu gestalten, sind auch E 14-Fassungen bekannt, deren Montagekanäle ein Stichmass von 18 mm aufweisen. Da hier das Gewinde und damit auch der Fassungskopf im Durchmesser wesentlich geringer sind als bei einer E 27-Fassung, bereitet die Anordnung der Montagekanäle sowie der Einsatz der Befestigungsschrauben und deren Betätigung nicht unerhebliche Mühen. So ist beispielsweise eine Glühlampenfassung aus Porzellan bekannt, bei der ein Gewindeeinsatz aus Blech vorgesehen ist. Der zur offenen Lampenseite der Fassung hinweisende Kragen dieses Blecheinsatzes ist in der Verlängerung der fassungskopfseitig vorgesehenen Montagekanäle seitlich eingedrückt, um den notwendigen Freiraum für den Einsatz der Befestigungsschrauben und das Einführen eines Schraubendreherschaftes zu schaffen. Dies erfordert einerseits im Hinblick auf die Herstellung des Gewindeeinsatzes besondere Massnahmen. Zum anderen ist das Einsetzen und Anziehen sowie das Lösen und Entnehmen der Befestigungsschrauben mühsam.

Hiervon ausgehend liegt der Erfindung die Aufgabe zugrunde, eine Glühlampenfassung aus Isolierstoff der eingangs vorausgesetzten Art in der Dimension E 14 zur Verfügung zu stellen, deren Montagekanäle fassungskopfseitig das für die Dimension E 27 übliche Stichmass von 18 mm aufweisen, jedoch so geschickt an der Fassung angeordnet sind, dass eine Beeinträchtigung des Gewindeabschnitts nicht zu befürchten ist und wobei der Einsatz bzw. die Entnahme der Befestigungsschrauben und deren Betätigung in vereinfachter Weise möglich ist.

Die Erfindung löst diese Aufgabe in überraschend einfacher Weise dadurch, dass die Montagekanäle mit Bezug zur Fassungslängsachse derart unter einem spitzen Winkel angeordnet sind, dass sie in Richtung von der Lampenseite der Fassung zu deren Kopf gegen die Fassungslängsachse geneigt sind.

Diese so gekennzeichnete Lösung der eingangs gestellten Aufgabe ist ebenso einfach wie wirkungsvoll. Die schräggestellten Montagekanäle, die gleichzeitig der sicheren Führung der Befestigungsschrauben dienen, können vollständig aussenseitig einer den Gewindeabschnitt umgebenden Wand vorbeigeführt werden, wodurch entweder die Verwendung einfacher, d.h. nicht besonders angepasster metallischer Gewindeeinsätze möglich ist, oder aber auch die einstückige, stoffschlüssige Anformung des Gewindeabschnitts bei einer Glühlampenfassung aus Kunststoff. Bei dieser hätte die bekannte Anordnung der Montagekanäle zu einem axialen Einschnitt in den Gewindebereich geführt, um die fassungskopfseitigen Montagekanäle überhaupt zugängig zu machen.

Eine Weiterbildung der Erfindung sieht vor, dass die fassungskopfseitigen Mündungen der Montagekanäle in Richtung zur Fassungslängsachse langlochförmig ausgebildet sind und zum Fassungsboden parallele Schraubenkopfauflager ausbilden. Die Befestigungsschrauben können mithin trotz ihres geringfügig schrägen Einstekkens lotrecht aus dem Fassungskopf austreten und sichern der Fassung einen besonders guten Halt.

Die Montagekanäle sind zweckmässig über ihre Länge und ihren Umfang hinweg von Isolierstoff umgrenzt, wodurch sie ihre Führungsaufgaben für die Schrauben und das Betätigungswerkzeug besonders gut erfüllen können.

Schliesslich sieht eine andere Weiterbildung der Erfindung noch vor, dass die Isolierstoffumgrenzung der Montagekanäle Bestandteile von in Fassungslängsrichtung verlaufenden Rippen sind. Diese Rippen erhöhen die Stabilität der gesamten Fassung, wodurch insbesondere bei einer aus Kunststoff bestehenden Fassung relativ geringe Werkstoffstärken vorgesehen werden können.

Im übrigen versteht sich die Erfindung am besten anhand der nachfolgenden Beschreibung einer in den Zeichnungen dargestellten Ausführungsform.

In den Zeichnungen zeigen:
Fig. 1 einen Längsschnitt durch die Fassung in Montagelage und
Fig. 2 eine kopfseitige Aufsicht auf die Fassung.

Die Zeichnungen zeigen eine E 14-Fassung 10 im Massstab von etwa 2:1. Sie besteht aus einem einstückigen, z.B. duroplastischen, Kunststoffteil. Ein Gewindeabschnitt 11 zur Aufnahme des Sokkels einer nicht dargestellten Lampe ist werkstoffeinheitlich in die Fassung eingeformt. Im Fassungskopf 12 befinden sich Einstecköffnungen 13 (Fig. 2) für die abisolierten Enden von Leitern, die mit im Fassungskörper integrierten, jedoch nicht dargestellten, Kontaktzungen steckverbunden werden.

Zur Befestigung der Fassung 10 an einem Fassungsträger 14, z.B. einem Leuchtenblech, dienen zwei Befestigungsschrauben 15 und 16, die im üblichen Stichmass 17 von 18 mm zueinander beabstandet sind. Dieses Stichmass ist allgemein als Befestigungsstichmass auch für E 27-Fassungen üblich.

Um nun die Befestigungsschrauben 15 und 16 von der freien Stirnseite 18 der Fassung 10 her zum Fassungsboden 12 bringen zu können, sind in der Fassung 10 zwei Montagekanäle 19 und 20 vorgesehen, die die Besonderheit aufweisen, dass ihre Längsachsen 19' und 20' zur Fassungslängsachse 10' jeweils unter einem spitzen Winkel W in der Grössenordnung von 4° derart geneigt angeordnet sind, dass ihre Längsmittelachsen 19' und 20' zum Fassungskopf 12 hin konvergieren.

Beginnend mit dem Anfang des Gewindeabschnitts 11 sind die Montagekanäle 19 und 20 ringsum von Werkstoff umgeben. Ihre Wandungen 19" und 20" treten, wie Fig. 2diesveranschaulicht, in Form von Verstrebungsrippen 21 und 22 nach aussen.

Wie aus Fig. 1 deutlich hervorgeht, führen die Montagekanäle 19 und 20 infolge ihrer Schrägstellung mit einem solchen Abstand am Gewindeabschnitt 11 vorbei, dass auch dieser vollständig von einer Werkstoffwand 23 umgeben ist.

Damit sichergestellt ist, dass die beiden Befestigungsschrauben 15 und 16 mit ihren Schäften achsparallel aus dem Fassungskopf 12 austreten können, sind dort Langlöcher 24 und 25 - siehe insbesondere Fig. 2 - vorgesehen, und die bodeninnenseitigen Auflagerflächen 26 und 27 für die Schraubenköpfe 15' und 16' verlaufen parallel zur Kopfaussenfläche 12' der Fassung 10.

## Patentansprüche

1. Glühlampenfassung (10) aus Isolierstoff mit darin angeordnetem Gewinde (11) für den Lampensockel und mit in den Gewindebereich führenden Kontaktfedern für den elektrischen Anschluss sowie mit im wesentlichen in Fassungslängsrichtung verlaufenden Montagekanälen (19, 20) für mindestens zwei mit ihren Schäften fassungskopfseitig austretende Befestigungsschrauben (15, 16), dadurch gekennzeichnet, dass die Montagekanäle (19, 20) mit Bezug zur Fassungslängsachse (10') derart unter einem spitzen Winkel (W) angeordnet sind, dass sie in Richtung von der Lampenseite (18) der Fassung (10) zu deren Kopf (12) gegen die Fassungslängsachse (10') geneigt sind.

2. Glühlampenfassung nach Anspruch 1, dadurch gekennzeichnet, dass die fassungskopfseitigen Mündungen (24, 25) der Montagekanäle (19, 20) in Richtung zur Fassungslängsachse (10') langlochförmig ausgebildet sind und zur Fassungskopfaussenseite (12') parallele Schraubenkopfauflager (24, 25) ausbilden.

3. Glühlampenfassung nach Anspruch 1 oder 2, dadurch gekennzeichnet, dass die Montagekanäle (19, 20) über ihre Länge und ihren Umfang hinweg von Isolierstoff umgrenzt sind.

4. Glühlampenfassung nach Anspruch 3, dadurch gekennzeichnet, dass die Isolierstoffumgrenzung der Montagekanäle (19, 20) Bestandteile von in Fassungslängsrichtung verlaufenden Rippen (21,22) sind.

## Revendications

1. Douille de lampe à incandescence (10) err matière isolante, présentant un filetage (11) prévu; intérieurement pour recevoir un culot de lampe, et des ressorts de contact aboutissant dans ta région du filetage pour assurer la connexion électrique;, ainsi que des canaux de montage (19,20) s'étendant sensiblement dans la direction longitudinale de la douille et destinés à recevoir au moins deux vis de fixation (15, 16) dont les tiges émergent sur le côté de tête de la douille, caractérisée par le fait que les canaux de montage (19, 20) sont disposés en formant un angle aigu (W) avec l'axe longitudinal (10') de la douille, de telle manière qu'ils soient inclinés sur l'axe longitudinal (10') de la douille (10), dans le sens allant du côté lampe (18), de la douille (10) vers la tête (12) de cette douille.

2. Douille de lampe à incandescence selon la revendication 1, caractérisée par le fait que les débouchés (14, 25) des canaux de montage (19, 20) sur le côté de tête de la douille sont constitués par des trous oblongs parallèles à l'axe longitudinal de la douille et forment des portées de têtes de vis (24, 25) parallèles à la face extérieure (12') de la douille.

3. Douille de lampe à incandescence selon la revendication 1, caractérisée par le fait que les canaux de montage (19, 20) sont entourés d'une matière isolante sur toute leur longueur et sur tout leur pourtour.

4. Douille de lampe à incandescence selon la revendication 1, caractérisée par le fait que la paroi en matière isolante qui entoure les canaux de montage (19, 20) est constituée par des parties de nervures (21, 22) qui s'étendent dans la direction longitudinale de la douille.

## Claims

1. A fitting (10) for an incandescent lamp, made of insulating material, having a thread (11 ) disposed therein for the lamp cap, contact springs, leading into the thread region, for the electrical connection, and mounting channels (19, 20) extending essentially in the longitudinal direction of the fitting, for at least two fixing. screws (15, 16), the shanks of which emerge at the head of the fitting, characterised in that the mounting channels (19, 20) ar disposed at an acute angle (W) to the longitudinal axis (10') of the fitting, in such a way that they are inclined towards the longitudinal axis (10') of the fitting, from the lamp side (18) of the fitting (10) to the head (12).

2. A fitting for an incandescent lamp according to claim 1, characterised in that the orifices (24, 25) of the mounting channels (19, 20) on the head of the fitting, said mounting channels (19, 20) extending in the direction of the longitudinal axis (10') of the fitting, are elongated and form bearing surfaces (24, 25) for the screwheads, said bearing surfaces (24, 25) being parallel to the external face (12') of the head of the fitting.

3. A fitting for an incandescent lamp according to claim 1 or 2, characterised in that the mounting channels (19, 20) are bound along their length and periphery by insulating material.

4. A fitting for an incandescent lamp according to claim 3, characterised in that the boundary of insulating material on the mounting channels (19, 20) also forms components of ribs (21, 22) extending in the longitudinal direction of the fitting.
